# FASCICULE DE BREVET EUROPEEN

(11) **EP 0 888 726 B1**
(45) Date de publication et mention de la délivrance du brevet: **02.05.2002**
(21) Numéro de dépôt: 98810503.7
(22) Date de dépôt: 02.06.1998
(51) Int. Cl.: A24F 13/26, B26B 11/00

(54) **Couteau de poche**
Taschenmesser
Pocket knife

(30) Priorité: 01.07.1997 CH 158497
(43) Date de publication de la demande: 07.01.1999
(73) Titulaire: WENGER S.A., CH-2800 Delémont (CH)
(72) Inventeur: Cachot, Maurice, 2800 Delémont (CH)
(74) Mandataire: BOVARD AG - Patentanwälte

(56) Documents cités:
- DE-B- 2 250 788
- DE-C- 22 051
- DE-C- 25 866
- FR-A- 418 164
- US-A- 1 454 994
- US-A- 1 717 925

## Description

La présente invention concerne un couteau de poche multifonctionnel comportant des côtes latérales servant de poignée pour le couteau, les faces internes desdites côtes latérales étant sensiblement parallèles, et au moins un ustensile pouvant pivoter ou coulisser dans un plan parallèle auxdites faces internes des côtes latérales, l'un desdits ustensiles consistant en un coupe-cigares.

Les couteaux de poche multifonctionnels de type « couteau suisse » comportent de manière générale une ou plusieurs lames coupantes et/ou un ou plusieurs ustensiles pivotant entre les deux côtes du couteau. Le succès de ces couteaux provient notamment de la grande variété d'ustensiles disponibles, permettant une grande polyvalence et de nombreuses utilisations dans divers domaines d'applications.

Un but de la présente invention est d'étendre encore la gamme d'ustensiles disponibles sur les couteaux polyvalents de type couteau suisse, et de proposer un nouveau type de couteau spécialisé.

Ce but est atteint selon la présente invention grâce à un couteau, de poche multifonctionnel comportant un coupe-cigares présentant les caractéristiques de la partie caractérisante de la revendication 1.

Des formes de réalisation préférentielles sont par ailleurs indiquées dans les revendications dépendantes.

Les couteaux de poche équipés de coupe-cigares sont naturellement connus (par exemple US-A-1,717,925, US-A-1,454,994, FR-A-418.164, DE-A-25866, DE-A-22051). Ils sont le plus souvent de type « guillotine », c'est-à-dire qu'ils comportent généralement une seule lame mobile perpendiculairement à la ligne de coupe. On connaît aussi des coupe-cigares de type « ciseaux », c'est-à-dire comportant deux lames pivotant l'une par rapport à l'autre autour d'un axe liant les deux lames.

On connaît également déjà des couteaux de poche polyvalents, notamment de couteaux suisses, munis de ciseaux, mais la robustesse requise et l'écartement nécessaire des branches les rendent cependant inadéquats pour couper l'extrémité de cigares, en particulier pour couper des cigares de fort diamètre. Les fumeurs de cigare désirant les couper au moyen d'un couteau suisse utilisent donc généralement la grande lame de couteau, ce qui est peu pratique et dangereux.

Ces inconvénients sont supprimés par le couteau de l'invention, dont une forme de réalisation préférentielle sera mieux comprise à l'aide de la description donnée à titre d'exemple et illustrée par les figures annexées qui montrent :

La figure 1 une vue de côté de couteau selon l'invention avec un coupe-cigares illustré avec les deux branches de ciseau en position écartée.

La figure 2 une vue de côté de couteau selon l'invention avec un coupe-cigares illustré avec les deux branches de ciseau en position resserrée.

Le couteau 1 comporte de manière générale deux côtes latérales, le plus souvent recouvertes de plastique, avec des faces internes sensiblement planes et parallèles, entre lesquelles sont disposés divers ustensiles pouvant être extraits individuellement par pivotement ou coulissement dans un plan parallèle aux faces internes. Les côtes latérales servent de poignée pour le couteau. Pour la simplicité du dessin, le couteau a été représenté ici comme si une des côtes latérales 18 avait été retirée et comportant uniquement l'ustensile coupe-cigares de la présente invention.

Le couteau est muni d'un coupe-cigares de type ciseau, c'est-à-dire comportant deux branches de ciseau 10, 11 pivotantes l'une par rapport à l'autre autour d'un premier axe 16. Les branches 10, 11 comportent chacune une portion de coupe courbée, le rayon de courbure correspondant au moins au rayon maximal des cigares usuels, par exemple 8 à 19 millimètres, sans dépasser toutefois des dimensions permettant de ranger les deux lames rapprochées comme sur la figure 2 dans le corps du couteau. Une portion de l'arête concave de chaque portion de coupe des deux branches 10, 11 est aiguisée, seul le biseau 113 de la seconde branche 11 étant visible sur les figures. L'arête convexe 114 de la portion de coupe de la branche 11 possède par ailleurs le même angle de courbure que l'extrémité 17 du couteau, en sorte que cette arête parvient exactement à fleur de ladite extrémité 17 lorsque le coupe-cigares est replié dans le couteau. La portion 114 se replie ainsi au-delà de l'axe (non représenté) de fixation d'ustensiles du côté opposé au coupe-cigares, ce qui permet de replier dans le couteau un coupe-cigares utilisant toute la longueur du couteau.

Le coupe-cigares peut être extrait du couteau 1 en le faisant pivoter autour d'un axe 14 traversant la première branche de ciseau 10. Une lame de ressort 12 est également montée en rotation autour du même axe 14. La lame de ressort est disposée dans le même plan que la seconde branche de ciseau 11, en sorte que l'ensemble du coupe-cigares de l'invention ne revendique que deux largeurs de lame dans le couteau 1. Des moyens 15, 102 permettent d'entraîner la lame de ressort 12 avec la première branche de ciseau 10. Dans la forme de réalisation représentée, ces moyens sont constitués par un ergot 15 sur la branche 10, engagé dans une ouverture oblongue 102 dans la lame de ressort 12. Il est évident cependant que cette disposition pourrait tout aussi bien être inversée. La taille de l'ouverture 102 est suffisante pour permettre malgré tout un mouvement de rotation relatif de la lame de ressort 12 et de la branche 10 entre les deux positions illustrées sur les figures 1 et 2.

Lorsque le coupe-cigares est extrait hors du couteau, une lame dorsale élastique 13, articulée autour d'un axe 130, vient en appui avec une portion 101 de la première branche 10 qu'elle repousse en position d'extraction maximale. La largeur de la lame dorsale 13 lui permet d'appuyer simultanément sur la lame de ressort 12, et de la maintenir dans la position intermédiaire illustrée sur la figure 1. Dans cette position intermédiaire, l'extrémité 120 de la lame de ressort 12 vient en appui contre une portion 110, 111 de l'arête dorsale de la deuxième branche 11. La position angulaire de la deuxième branche 11 autour de l'axe 16 est ainsi déterminée, lorsqu'aucune force externe n'est appliquée, par la disposition relative des moyens 110, 111, 120. En particulier, l'écartement des branches de ciseaux 10, 11 est limité par l'appui de la portion 120 de la lame 12 contre la surface d'appui 110 de la seconde branche 11. Lorsqu'aucune force externe n'est appliquée, la lame de ressort 12 maintient les branches 10, 11 extraites suffisamment écartées pour insérer l'extrémité du cigare, mais pas trop afin de pouvoir actionner le coupe-cigares tenu dans la main avec le pouce appuyé sur la poignée 112. Le coupe-cigares est ainsi directement prêt à l'utilisation lorsqu'on l'extrait hors du couteau.

De façon remarquable, les moyens 110, 120 limitant l'écartement des branches agissent dans le plan de la branche mobile 11, au contraire des ciseaux habituels dont l'écartement est limité par des moyens de butée dans un autre plan, par exemple par des portions de butée sur une des branches limitant le pivotement de l'autre branche. Cette disposition avantageuse simplifie la fabrication des branches 10, 11, dont l'épaisseur de la portion extraite peut être constante à l'exception de la portion aiguisée, et limite l'épaisseur totale du coupe-cigares.

La force de rappel de la lame dorsale élastique 13 est transmise à la surface d'appui convexe 111 de la seconde branche 11 par l'intermédiaire de la lame de ressort 12. La force à appliquer sur l'extrémité 112 de la branche 11 pour rapprocher les branches 10,11 doit par conséquent être suffisante pour faire pivoter la lame de ressort 12 et repousser la lame dorsale 13 vers le bas, comme on le voit sur la figure 2. La pression exercée par la lame dorsale 13 sur la première branche 10 est alors diminuée, en sorte que celle-ci pivote également vers le haut. L'ampleur du déplacement de la branche 10 est cependant limitée par les moyens 15, 102. Cette disposition permet de rapprocher les branches 10, 11 en exerçant une force constante sur l'extrémité 112.

Le pivotement des deux branches au-delà du point illustré sur la figure 2, c'est-à-dire au-delà de la situation de rapprochement maximal des deux branches 10, 11, est empêché par l'extrémité 1120 de la poignée 112 de la seconde branche 11 qui vient en butée contre une portion 121 de la lame de ressort 12. On constate donc que la course de pivotement de la seconde branche 11 autour de l'axe 16 est limitée uniquement par les contacts entre les l'appui de la portion 120 de la lame 12 contre la surface d'appui 110 de la seconde branche 11. Lorsqu'aucune force externe n'est appliquée, la lame de ressort 12 maintient les branches 10, 11 extraites suffisamment écartées pour insérer l'extrémité du cigare, mais pas trop afin de pouvoir actionner le coupe-cigares tenu dans la main avec le pouce appuyé sur la poignée 112. Le coupe-cigares est ainsi directement prêt à l'utilisation lorsqu'on l'extrait hors du couteau.

De façon remarquable, les moyens 110, 120 limitant l'écartement des branches agissent dans le plan de la branche mobile 11, au contraire des ciseaux habituels dont l'écartement est limité par des moyens de butée dans un autre plan, par exemple par des portions de butée sur une des branches limitant le pivotement de l'autre branche. Cette disposition avantageuse simplifie la fabrication des branches 10, 11, dont l'épaisseur de la portion extraite peut être constante à l'exception de la portion aiguisée, et limite l'épaisseur totale du coupe-cigares.

La force de rappel de la lame dorsale élastique 13 est transmise à la surface d'appui convexe 111 de la seconde branche 11 par l'intermédiaire de la lame de ressort 12. La force à appliquer sur l'extrémité 112 de la branche 11 pour rapprocher les branches 10,11 doit par conséquent être suffisante pour faire pivoter la lame de ressort 12 et repousser la lame dorsale 13 vers le bas, comme on le voit sur la figure 2. La pression exercée par la lame dorsale 13 sur la première branche 10 est alors diminuée, en sorte que celle-ci pivote également vers le haut. L'ampleur du déplacement de la branche 10 est cependant limitée par les moyens 15, 102. Cette disposition permet de rapprocher les branches 10, 11 en exerçant une force constante sur l'extrémité 112.

Le pivotement des deux branches au-delà du point illustré sur la figure 2, c'est-à-dire au-delà de la situation de rapprochement maximal des deux branches 10, 11, est empêché par l'extrémité 1120 de la poignée 112 de la seconde branche 11 qui vient en butée contre une portion 121 de la lame de ressort 12. On constate donc que la course de pivotement de la seconde branche 11 autour de l'axe 16 est limitée uniquement par les contacts entre les surfaces 120 et 110, respectivement 121 et 1120, c'est-à-dire uniquement grâce à la lame de ressort 12 qui transmet en outre une force constante à la branche 11 quelle que soit sa position angulaire.

## Revendications

1. Couteau de poche multifonctionnel (1) comportant des côtes latérales (18) servant de poignée, les faces internes desdites côtes latérales étant sensiblement parallèles, et au moins un ustensile pouvant pivoter ou coulisser dans un plan parallèle auxdites faces internes des côtes latérales, l'un desdits ustensiles consistant en un coupe-cigares (10,11,12),
**caractérisé en ce que** ledit coupe-cigares comprend deux branches de ciseau arrondies (10,11), c'est à dire comportant chacune une portion de coupe courbée de manière à permettre l'insertion d'un cigare, lesquelles branches de ciseaux sont pivotantes l'une par rapport à l'autre autour d'un premier axe (16), une extrémité de la première branche de ciseau (10) étant pivotante autour d'un second axe (14) permettant de l'extraire dudit couteau.

2. Couteau selon la revendication 1, comprenant en outre une lame de ressort (12) permettant de maintenir lesdites branches de ciseau écartées (10, 11) lorsqu'elles sont extraites dudit couteau, ce couteau étant **caractérisé en ce qu'**il comprend en outre une lame dorsale élastique (13) agissant sur ladite première branche de ciseau (10) pour la maintenir soit en position rentrée dans ledit couteau, soit en position complètement extraite hors du couteau, et agissant simultanément sur ladite lame de ressort (12) pour que celle-ci maintienne lesdites branches de ciseau (10, 11) écartées, la seconde branche de ciseau (11) comportant une surface d'appui (111) contre ladite lame de ressort (12) dont la forme est déterminée de façon à ce que la force à exercer pour fermer lesdites branches de ciseau (10, 11) soit sensiblement constante.

3. Couteau selon l'une des revendications 1 ou 2, **caractérisé en ce que** l'arête dorsale (114) de ladite seconde branche de ciseau (11) possède le même angle de courbure que l'extrémité (17) du couteau, de façon à pouvoir replier ladite seconde branche de ciseau dans ledit couteau avec ladite arête dorsale (114) à fleur de ladite extrémité de couteau.

## Patentansprüche

1. Multifunktionales Taschenmesser (1) enthaltend als Handgriff dienende Seitenteile (18), wobei die Innenflächen der genannten Seitenteile im wesentlichen parallel sind, und mindestens ein Arbeitsgerät, das in einer zu der genannten Innenflächen der Seitenteile parallelen Ebene verschwenkt oder verschoben werden kann, wobei eines dieser Arbeitsgeräte aus einem Zigarrenschneider (10, 11, 12) besteht, **dadurch gekennzeichnet, dass** der genannte Zigarrenschneider zwei rundliche Scherenblätter (10, 11) umfasst, das heisst, dass jedes einen gebogenen Schneidteil enthält, derart, dass die Einführung einer Zigarre ermöglicht wird, welche Scherenblätter um eine erste Achse (16) gegeneinander schwenkbar sind und wobei ein Ende des ersten Scherenblattes (10) um eine zweite Achse (14) schwenkbar ist, welche erlaubt, es aus dem Messer herauszuziehen.

2. Messer nach Patentanspruch 1, umfassend ausserdem eine Federlamelle (12), die es erlaubt, die genannten Scherenblätter (10, 11) gespreizt zu halten, während sie aus dem Messer herausgezogen werden, wobei dieses Messer **dadurch gekennzeichnet ist, dass** es ausserdem eine elastische Rückenlamelle (13) umfasst, die auf das genannte erste Scherenblatt (10) wirkt, um es entweder in der im genannten Messer aufgenommenen oder in der ganz aus dem Messer herausgezogenen Position zu halten und gleichzeitig auf die genannte Federlamelle (12) wirkt, damit diese die genannten Scherenblätter (10, 11) gespreizt hält, wobei das zweite Scherenblatt (11) eine Anlagefläche (111) gegen die genannte Federlamelle (12) enthält, deren Form derart bestimmt ist, dass die auszuübende Kraft zum Schliessen der genannten Scherenblätter (10, 11) im wesentlichen konstant ist.

3. Messer nach einem der Ansprüche 1 oder 2, **dadurch gekennzeichnet, dass** die rückseitige Kante (114) des genannten zweiten Scherenblattes (11) den gleichen Biegungswinkel besitzt wie das Ende (17) des Messers, um das genannte zweite Scherenblatt derart in das genannte Messer einklappen zu können, dass die genannte rückseitige Kante (114) bündig mit dem genannten Ende des Messers ist.

## Claims

1. Multifunctional pocket knife (1) comprising lateral sides (18) serving as a handle, the inner faces of the said lateral sides being substantially parallel, and at least one implement being able to pivot or slide in a plane parallel to the said inner faces of the lateral sides, one of the said implements consisting of a cigar cutter (10, 11, 12),
**characterised in that** the said cigar cutter comprises two rounded scissor elements (10, 11) i.e. each comprising a portion of curved cut such as to allow the insertion of a cigar, which scissor elements are pivoting one with respect to the other about a first axis (16), one end of the first scissor element (10) being pivoting about a second axis (14) enabling it to be pulled out of the said knife.

2. Knife according to claim 1, further comprising a spring blade (12) allowing the said scissor elements (10, 11) to be kept spaced apart when they are pulled out of said knife, this knife being **characterised in that** it further comprises an elastic back blade (13) acting upon the said first scissor element (10) to keep it either in a position retracted into the said knife or in a position completely pulled out of the knife, and acting simultaneously upon the said spring blade (12) so that the latter keeps the said scissor elements (10, 11) spaced apart, the second scissor element (11) comprising a resting surface (111) against the said spring blade (12) whose shape is determined in such a way that the force to be exerted to close the said scissor elements (10, 11) is substantially constant.

3. Knife according to one of the claims 1 or 2, **characterised in that** the back edge (114) of the said second scissor element (11) has the same angle of curvature as the end (17) of the knife so as to enable the said second scissor element to be folded back into the said knife with the said back edge (114) flush with the said knife end.
